# EUROPÄISCHE PATENTSCHRIFT

(11) **EP 1 032 375 B1**
(45) Veröffentlichungstag und Bekanntmachung des Hinweises auf die Patenterteilung: **13.07.2005**
(21) Anmeldenummer: 99969674.3
(22) Anmeldetag: 14.09.1999
(51) Int. Cl.: A61K 31/00

(54) **HYDRAULISCHES WEGEVENTIL**
HYDRAULIC DIRECTIONAL VALVE
DISTRIBUTEUR HYDRAULIQUE

(30) Priorität: 28.09.1998 DE 19844184
(43) Veröffentlichungstag der Anmeldung: 06.09.2000
(73) Patentinhaber: Tiefenbach Bergbautechnik GmbH, 45136 Essen (DE)
(72) Erfinder: KUSSEL, Willy, D-59368 Werne (DE)
(74) Vertreter: Pfingsten, Dieter, Dipl.-Ing.
(86) Internationale Anmeldenummer: PCT/EP1999/006807
(87) Internationale Veröffentlichungsnummer: WO 2000/018382

(56) Entgegenhaltungen:
- CH-A- 374 258
- DE-A- 19 641 244
- FR-A- 955 424
- FR-A- 1 308 532
- GB-A- 2 056 622
- GB-A- 2 156 044
- US-A- 4 870 364
- US-A- 5 469 825
- US-A- 5 490 031

## Beschreibung

Die Erfindung betrifft ein hydraulisches Wegeventil nach dem Oberbegriff des Anspruchs 1.

Dieses Ventil ist durch US-A1 4 870 364 gleich DE-A1 3 715 591 bekannt.

Es bietet die Möglichkeit, eine Schaltkontrolle mit Rückmeldung der Schaltstellung ihres Ankers durchzuführen. Hierzu wird der Strom der Magnetspule gemessen, um eine Aussage über die Induktivität der Spule und über den Schaltstellung des Ankers zu erhalten. Nach Einschalten des Magnetventiles wird dieses nochmals kurzzeitig abgeschaltet und sodann wieder eingeschaltet. Die Strommessung auf der Stromabfallkurve oder Stromanstiegskurve lässt dabei eine Aussage über die ordnungsgemäße Funktion des Ventils bzw. Magneten zu.

Diese Überwachung des Magneten bzw. Ventils durch Messung des von dem Magneten aufgenommenen Stroms bietet einen in vielen Anwendungsbereichen (z. B. in Hebezeugen oder im Bergbau) erforderlichen hohen Sicherheitsstandard, da Fehler des Magneten oder des Ventils sofort und vorausschauend erkannt werden.

Darüber hinaus ist es Aufgabe der Erfindung zu gewährleisten, dass der Ventilkolben sicher erreicht, wobei jedoch verhindert wird, dass der Magnet bis zur Sättigung Strom beaufschlagt und dadurch über das notwendige Maß hinaus belastet, insbesondere erhitzt wird und wobei der Stromverbrauch und insbesondere auch die Stromspitzen auf das notwendige Maß beschränkt werden.

Es ist zwar durch die US-A1 5 490 031 bekannt, in Magnet-betätigten Vorrichtungen zwei Magnete einzusetzen, die einen unterschiedlich hohen Haltestrom benötigen und den jeweiligen Anforderungen entsprechend wahlweise betätigt werden.

Für Magnet-betätigte Hydraulikventile ist eine solche Betätigung durch zwei Magnete jedoch nicht möglich.

Der Lösung der geschilderte Aufgabe ergibt sich aus Anspruch 1 und für Wegeventile, welche mehrere im Schaltweg hintereinander liegende Schaltstufen haben, aus Anspruch 2.

Bei dieser Lösung wird erreicht, dass ausreichende Haltekräfte auf den Ventilkolben einwirken, um den Kolben in seiner angefahrenen Schaltstellung sicher zu positionieren. Andererseits wird aber auch der Stromverbrauch minimiert.

Hydraulische Wegeventile, die als Vorsteuerventile benutzt und elektromagnetisch angesteuert werden, müssen in vielen Anwendungsbereichen (z.B. in Hebezeugen oder im Bergbau) einen hohen Sicherheitsstandard bieten.
Die Ausbildung und Weiterbildung eines elektrohydraulischen Wegeventils nach Anspruch 3 hat den Vorteil, daß Fehler des Magneten oder des Ventils sofort und vorausschauend erkannt werden. Hierzu ist eine Stromsteuereinrichtung in die Ansteuereinrichtung des Magneten integriert. Die Stromsteuereinrichtung sitzt vorzugsweise an oder im Bereich des Magneten. In die Stromsteuereinrichtung werden Kennwerte eingespeichert, die die Stromaufnahme des Magneten während des Schaltvorgangs beim Schalten in eine der Schaltstellungen im Idealfall charakterisieren. Der tatsächliche Verlauf des aufgenommenen Strom des Magneten beim Schalten des Ventils in die Schaltstellung und/oder beim Abschalten des Magneten wird gemessen und zumindest markante Punkte des Istverlaufs oder der gesamte Istverlauf mit den entsprechenden Punkten des Sollverlaufs bzw. mit dem Sollverlauf verglichen und signalisiert. Das Signalisieren der Fehlermeldung erfolgt an dem Ventil selbst, insbesondere durch ein optisches Signal (Anspruch 3).

Der Vorteil der Ausbildung nach Anspruch 4 besteht darin, daß nicht jede Abweichung signalisiert wird sondern zuvor durch Versuch ermittelt werden kann, welche Abweichungen im Rahmen der zulässigen Funktionstoleranzen liegen.

Das_Magnetventil ist vorzugsweise als Drei-Zwei-Wegeventil mit den Merkmalen nach Anspruch 5 ausgestaltet. Dieses Ventil eignet sich insbesondere als Vorsteuerventil für ein Hydraulikventil, da es eine sehr geringe Baugröße erfordert und eine positive Überdeckung hinsichtlich der Schließung der Verbraucherkammer gegenüber dem Rücklauf und der Öffnung der Verbraucherkammer gegenüber der Druckkammer hat. Insbesondere hat diese Ausgestaltung den Vorteil, daß das Ventilgehäuse keine Verbindungen zwischen Rücklaufkanal und Verbraucherkanal vorsehen muß. Das Ventil kann daher insbesondere in einer Ventilpatrone untergebracht werden (Anpruch 7). Dabei ergibt sich eine leichte Verstellung der Überdeckung und der Öffnungsweite der Verbindung zwischen Verbraucher und Rücklauf, so daß hierüber die Dämpfung der Bewegung des Hauptventils eingestellt werden kann.
Um zu vermeiden, daß die hydraulischen Kräfte nicht ausreichen, den Stößelkolben sicher von dem Hauptkolben abzuheben und die Rücklaufverbindung zwischen Verbraucheranschluß (Steueranschluß des Hauptventils) und Rücklauf herzustellen wird nach Anspruch 8 der Stößelkolben durch eine Sicherheitsfeder gegen die Kraft des Magneten in seine Öffnungsstellung gedrückt, derart daß in der Schließstellung des Hauptkolbens der Zentralkanal geöffnet ist.
Anspruch 9 sieht einen sicheren, leckagefreien Verschluß zwischen der Druckkammer und der Verbraucherkammer (8) vor.

Die fertigungstechnischen Vorteile der Ausbildung nach Anspruch 7 verbinden sich mit einer guten Einstellmöglichkeit für die Überdeckung und die Öffnungsweite der Verbindung zwischen Verbraucher und Rücklauf.

Das in die Verbraucherkammer ragende Verschlußende des Hauptkolbens ist vorzugsweise als Kegelpaarung nach Anspruch 10 ausgebildet.

Die Ausbildung nach Anspruch 11 hat den Vorteil, daß der Druckraum gegenüber dem Verbraucherraum und Steueranschluß leckagefrei verschlossen wird.

Im folgenden werden Ausführungsbeispiele der Erfindung anhand der Zeichnung beschrieben.

Es zeigen:
- Fig.1:: ein hydraulisch angesteuertes Wegeventil, das durch ein elektrohydraulisches 312 Vorsteuerventil betätigt wird;
- Fig.2:: das elektrohydraulische Vorsteuerventil;
- Fig.3:: die Stromaufnahme beim Schalten des Vorsteuerventils

Das Hauptventil, elektrohydraulisches Steuerventil 15, weist ein elektromagnetisch angesteuertes Vorsteuerventil auf. Das Vorsteuerventil weist ein Ventilgehäuse (Außengehäuse 1) auf, das in einen Ventilkörper (Vorsteuerventil 14, nur in Fig. 1 sichtbar) einbaubar ist In das Außengehäuse 1 ist ein im wesentlichen hohlzylindrisches Ventilgehäuse, durch Gewinde einschraubbar und durch Außendichtungen 22 und 23 zonenweise abdichtbar. In der Patrone 2 ist der Hauptkolben, Ventilkolben 3, an einem Ende gleitend geführt und gegenüber dem Endraum der Patrone durch Dichtung 16 abgedichtet. Der Endraum bildet die Rücklaufkammer 20, die mit dem zum Tank führenden Rücklauf R des Ventils verbunden ist.

In der Stirnseite des Außengehäuses 1, die von der Rücklaufkammer 20 abgewandt ist, ist ein Stößelkolben 4 gleitend gelagert und durch Dichtung 17 nach außen abgedichtet. Der Stößelkolben 4 ragt in den Steuerraum 8, der in diesem Bereich des Außengehäuses 1 und in der Patrone 2 gebildet wird. Der Steuerraum 8 wird gegenüber der Pumpenanschlußkammer 7 abgeschlossen durch einen Innenbund, der einen Sitz 5 bildet. Im Bereich des Sitzes 5 besitzt der Hauptkolben 3 einen Sitzbund 6, der mit dem Sitz 5 der Patrone zusammenwirkt und den Abschluß zwischen der einen Seite der Verbraucherkammer, Steuerraum 8, und der anderen Seite der Pumpenanschlußkammer 7, bildet. Die Pumpenanschlußkammer 7 wird auf der anderen Seite durch die Dichtung 16 begrenzt, die andererseits die Rücklaufkammer 20 begrenzt.

Der Hauptkolben 3 weist einen Verbindungskanal (Zentralkanal 21) auf, der einerseits die Rücklaufkammer 20 und andererseits die Steuerkammer 8 miteinander verbindet. Der Stößelkolben 4 ragt mit seinem freien Ende in die Verbraucherkammer, Steuerraum 8.

In der Verbraucherkammer, Steuerraum 8, wirken das Verschlußende 9 des Ventilkolbens und des Stößelkolbens 4 durch Kombination eines Innen- und eines Außenkegels zusammen. Im gezeichneten Fall ist das Sitzende 10 des Hauptkolbens 3 als Außenkegel 9 und das zugewandte Ende 10 des Stößelkolbens 4 als Innenkegel 10 ausgebildet. Damit kann die Steuerkammer 8 mit der Rücklaufkammer 20 verbunden oder davon getrennt werden.

Der Stößel 11 des Stößelkolbens 4 wirkt mit dem (nicht gezeichneten) Stößel des Magneten 12 zusammen, der durch den elektrischen Steueranschluß 13 angesteuert wird. Der Hauptkolben 3 wird durch Hauptfeder 18, die sich an der Stirnseite der Pumpenanschlußkammer 7 im Bereich der Dichtung 16 abstützt, mit seinem Sitzbund 6 gegen den Sitz 5 gedrückt. Die Querschnittsflachen des Sitzes 5/6 und des Kolbenendes des Hauptkolben 3 am anderen Ende der Druckkammer 7 entsprechen sich im wesentlichen, so daß der Hauptkolben druckausgeglichen ist und nur durch die Hauptfeder 18 gegen den Sitz 5 gedrückt wird.

Der Stößelkolben kann durch eine Sicherheitsfeder 19 im Sinne des Abhebens vom Sitzende 9 des Hauptkolbens 3 belastet sein. Dazu stützt sich die Sicherheitsfeder 19 einerseits an dem Innenbund 5 der Patrone und andererseits an einem Bund des Stößelkolbens 4 ab.

### Zur Funktion:

In der Ruhestellung wird die Druckkammer 7 gegenüber dem Steuerraum 8 verschlossen, indem die Hauptfeder 18 den Hauptkolben 3 mit dem Sitzbund 6 gegen den Sitz 5 drückt. Da der Stößelkolben durch den Magnetstößel nicht belastet ist, drückt die Sicherheitsfeder 19 den Stößelkolben 4 gegen die Stirnseite des Steuerraums 8 oder gegen einen (nicht dargestellten) Anschlag des Magnetstößels. Die Steuerkammer 8 ist über den Zentralkanal 21 mit der Rücklaufkammer 20 verbunden und daher druckentlastet. Das Hauptventil hat damit seine Ausgangsstellung.

Bei Ansteuerung des Magneten 12 (Fig. 3, Punkt 31) zieht dieser zunächst einen Strom, der bei Überwindung der Federkraft der Sicherheitsfeder (Punkt 32) stark und sodann bis zum Anschlag an das Sitzende des Hauptkolbens 3 etwas weniger stark anwächst. Der Strom erreicht dabei eine erste Stromspitze (Punkt 33). Bei Schließen des Steuerraums gegenüber dem Rücklaufraum durch Anschlag des Stößelkolbens mit Sitzende 10 an das Verschlußende 9,des Hauptkolbens fällt der Strom stark ab (Punkt 34). Nunmehr wird der Hauptkolben 3 gegen die Hauptfeder 18 verschoben. Dadurch steigt der Strom wieder an und erreicht eine zweite Stromspitze (Punkt 35), wenn die Öffnung des Sitzes 5/6 beginnt. Wenn der Hauptkolben 3 gegen seinen Anschlag an der Stirnseite der Rücklaufkammer 20 fährt, fällt der Strom noch einmal stark ab (Punkt 36). Nunmehr wird der Strom noch einmal erhöht auf einen Wert, der dem höchsten der zuvor geschilderten Werte im wesentlichen entspricht (Punkt 37). Dadurch wird sichergestellt, daß der Hauptkolben seine zweite Schaltstellung sicher erreicht hat. In der zweiten Schaltstellung ist die Steuerkammer mit der Druckkammer verbunden und gegenüber der Rücklaufkammer verschlossen. Damit wird der Schieber des Ventils durch den Steuerdruck der Druckkammer angesteuert und verstellt. Nunmehr erfolgt eine Stromabsenkung auf einen Haltestrom (ab Punkt 38), der erfahrungsgemäß eine ausreichende magnetische Gegenkraft zur Kraft der Hauptfeder 18 erzeugt.

Es wird damit erreicht, daß der Magnet während der Haltezeit, bei der er gegen die Federkraft der Hauptfeder arbeitet, nur gering belastet ist, d.h.: so gering wie vorher durch Rechnung und Versuch als ausreichend ermittelt.

Die Steuereinrichtung 25 enthält einen Speicher, in welchem für einen oder mehrere der Punkte 31 - 38, insbesondere aber für die Spitzenwerte, Grenzwerte und Grenzbereiche eingespeichert sind. Diese Grenzwerte/Grenzbereiche sind zuvor durch Versuch ermittelt worden und stellen die Sollwerte und die Zulässigkeitsgrenzen her.

Das heißt: solange der während des Schaltverlaufs auftretende Strom diese Grenzwerte nicht überschreitet, kann davon ausgegangen werden, daß das Ventil und alle seine Teile ihre Funktion in ordnungsgemäßer Weise erfüllen. Wenn jedoch der Strom Maximalwerte überschreitet oder Minimalwerte unterschreitet, so ist dies ein Zeichen, daß das Ventil fehlerhaft ist, z.B. durch Späne festhängt oder durch Verschleiß undicht geworden ist.

Wird auf diese Weise in der Steuereinrichtung eine Abweichung der Istwerte von den eingespeicherten Sollwerten oder eine Überschreitung der Grenzbereiche festgestellt, so erfolgt ein Warnsignal. Im Bergbau oder in sonstigen Großanlagen kann es vorteilhaft sein, dieses Warnsignal in den zentralen Steuerstand zu signalisieren. Für die optische Überwachung einer hydraulischen Anlage kann es dagegen vorteilhaft sein, wenn das Warnsignal auch an dem Ventil z.B. als rote Lampe erscheint.

### Bezugszeichen

- 1.: Ventilgehäuse, Außengehäuse
- 2.: Ventilgehäuse Patrone
- 3.: Hauptkolben Ventilkolben
- 4.: Stößelkolben
- 5.: Sitz, Innenbund
- 6.: Sitzbund
- 7.: Druckkammer, Pumpenanschlußkammer
- 8.: Verbraucherkammer, Steuerraum
- 9.: Sitzende, Verschlußende
- 10.: Sitzende, Innenkegel
- 11.: Stößel
- 12.: Magnet
- 13.: Steueranschluß, elektrisch
- 14.: Vorsteuerventil
- 15.: Hauptventil, elektrohydraulisches Steuerventil
- 16.: Dichtung
- 17.: Dichtung
- 18.: Hauptfeder
- 19.: Sicherheitsfeder
- 20.: Rücklaufkammer
- 21.: Verbindungskanal Zentralkanal
- 22.: Dichtungen
- 23.: Dichtungen
- 24.: Anschläge
- 25.: Stromsteuereinrichtung

## Patentansprüche

1. Hydraulisches Wegeventil
mit einem Magnet (12) und mit einem Ventilkoben (3), der durch den Magnet (12) in eine durch Anschlag vorgegebene Schaltstellung (z.B. Öffnungsstellung) verschiebbar ist;
mit einer Stromsteuereinrichtung, in welcher der Verlauf des aufgenommenen Stroms des Magneten (12) beim Schalten des Ventils in die Schaltstellung und/oder beim Abschalten des Magneten gemessen und ausgewertet wird, wobei
durch die Stromsteuereinrichtung der Stromverlauf des Magneten während des Schaltvorgangs gemessen und das Erreichen der Schaltstellung erfaßt wird;
**dadurch gekennzeichnet, daß :**
der Strom nach Erreichen der Schaltstellung noch einmal im wesentlichen auf das bis dahin erreichte höchste Maß erhöht und sodann auf das zum Halten der Schaltstellung erforderliche Maß abgesenkt wird.

2. Hydraulisches Wegeventil nach Anspruch 1
**dadurch gekennzeichnet, daß**:
der Ventilkolben in mehreren auf einander folgenden Schaltstufen schaltbar ist und daß der Strom nach Erreichen der letzten Schaltstufe noch einmal im wesentlichen auf das bis dahin erreichte höchste Maß erhöht und sodann auf das zum Halten der letzten Schaltstufe erforderliche Maß abgesenkt wird.

3. Hydraulisches Wegeventil nach Anspruch 1 oder 2
**dadurch gekennzeichnet, daß:**
bei der Auswertung zumindest markante Punkte des Istverlaufs oder der gesamte Istverlauf des Stroms mit den entsprechenden Punkten des Sollverlaufs bzw. mit dem Sollverlauf verglichen und Abweichungen als Fehlermeldungen insbesondere an dem Ventil selbst, insbesondere durch ein optisches Signal signalisiert werden.

4. Hydraulisches Wegeventil nach einem der Ansprüche 1 bis 3,
**dadurch gekennzeichnet, daß:**
der Stromsteuereinrichtung die Abweichungen, die als Fehlermeldung signalisiert werden sollen, als Grenzwerte eingespeichert sind.

5. Hydraulisches Wegeventil nach einem der Ansprüche 1-4
**dadurch gekennzeichnet, daß:**
es sich um ein 3/2 Wegeventil handelt,
dessen Steuerkolben (3) in der Ventilkammer gleitend geführt und
gegen die Kraft einer Feder (18) durch den Magnetstößel eines Magneten (12) aus seiner ersten Stellung (z.B. Schließstellung) in seine zweite Stellung (z.B. Öffnungsstellung) verstellbar ist, wobei
⇒ die Ventilkammer axial fluchtend an einem Ende eine Rücklaufkammer (20), am anderen Ende eine Verbraucherkammer (8) und eine zwischen beiden liegende Druckkammer (7) mit dem Pumpenanschluß (P) aufweist;
⇒ die Verbraucherkammer (8) auf der dem Magneten zugewandten Seite und die Rücklaufkammer (20) auf der davon abgewandten Seite angeordnet ist;
⇒ die Druckkammer (7) mit dem Pumpenanschluß (P) gegenüber der Verbraucherkammer (8) durch einen Sitzverschluß zwischen dem Außenumfang des Hauptkolbens (3) und einem die Druckkammer (7) und die Verbraucherkammer (8) trennenden Innenbund getrennt wird;
⇒ der Hauptkolben (3) in seiner Schließstellung die Druckkammer (7) gegenüber der Verbraucherkammer (8) verschließt;
⇒ die Verbraucherkammer (8) und die Rücklaufkammer (20) mit dem Tankanschluß durch einen Zentralkanal (21) mit einander verbunden sind
⇒ der Magnetstößel auf einen Stößelkolben (4) einwirkt, der im Ventilgehäuse koaxial zu dem Hauptkolben (3) verschiebbar ist und der ein dem Hauptkolben (3) zugewandtes Sitzende (10) aufweist, durch welches der Stößelkolben (4) bei Anschlag an den Hauptkolben seine erste Schaltstellung erreicht und den Zentralkanal (21) verschließt und durch Verschieben des Hauptkolbens an einen Anschlag(24) seine zweite Schaltstellung erreicht, in welcher die Druckkammer (7) mit der Verbraucherkammer(8) verbunden ist.

6. Hydraulisches Wegeventil nach Anspruch 5
**dadurch gekennzeichnet, daß**
⇒ ein Ende des Hauptkolbens (3) in der Rücklaufkammer (20) gleitend und gegenüber der Druckkammer (7) dichtend (16) geführt ist,
⇒ der Hauptkolbens (3) die Druckkammer (7) durchdringt und mit seinem anderen Ende in die Verbraucherkammer (8) ragt und
⇒ der Zentralkanal (21) den Hauptkolben durchdringt, wobei
die Größe der Sitzfläche am Sitzbund (6) bzw. Sitz (5) im wesentlichen dem gegenüber der Druckkammer (7) und der Rücklaufkammer (20) gedichteten Querschnitt (16) des Hauptkolbens (3) im Ventilgehäuse (2) entspricht, so daß der Hauptkolben bei geschlossener Druckkammer (7) im wesentlichen druckausgeglichen ist.

7. Hydraulisches Wegeventil nach Anspruch 6
**dadurch gekennzeichnet, daß**
das Ventilgehäuse aus einem Außengehäuse (1), auf dessen Stirnseite der Magnet angebracht ist, und einem Innengehäuse (2) besteht, in dessen von der Verbraucherkammer (8) umgebenen Ende der Stößelkolben (4) hineinragt, und an dessen anderen Ende sich die Hauptfeder (18) abstützt, wobei die Patrone (2) in dem Außengehäuse verschiebbar, insbesondere verschraubbar gelagert, und der Stößelkolben (4) im Sinne der Öffnung des Zentralkanals (21) auf Anschlag gegen die Stirnseite des Außengehäuses oder des Magneten bewegbar ist.

8. Hydraulisches Wegeventil nach Anspruch 6 oder 7
**dadurch gekennzeichnet, daß**
der Stößelkolben (4) durch eine Sicherheitsfeder (19) gegen die Kraft des Magneten in seine Öffnungsstellung gedrückt wird, derart daß in der Schließstellung des Hauptkolbens (3) der Zentralkanal (21) geöffnet ist.

9. Hydraulisches Wegeventil nach einem der Ansprüche 6 bis 8
**dadurch gekennzeichnet, daß**
der Hauptkolben (3) auf seinem Außenumfang einen Kolbenbund (6) besitzt, der als Sitzkegel ausgebildet ist; daß das Ventilgehäuses an seinem Innenumfang einen Innenbund besitzt, welcher zwischen Druckkammer (7) und Verbraucherkammer (8) angeordnet ist und einen entsprechenden Innenkegel als Sitz (5) besitzt;
daß Außenbund mit Sitz (6) sowie Innenbund mit Sitz (5) in der Schließstellung des Ventilkolbens derart zusammenwirken, daß in der Schließstellung des Hauptkolbens (3) der Druckanschluß und die Druckkammer gegenüber der Verbraucherkammer (8) und dem Verbraucheranschluß des Ventils verschlossen sind.

10. Hydraulisches Wegeventil nach einem der Ansprüche 6 bis 9
**dadurch gekennzeichnet, daß**
das in die Verbraucherkammer (8) ragende Ende (9) des Hauptkolbens (3) kegelig ausgebildet ist und mit einem mit Innenkegel versehenen Sitzende (10) des Stößelkolbens zur Schließung des Zentralkanals zusammenwirkt.

11. Hydrauliches Wegeventil nach einem der Ansprüche 6 bis 10
**dadurch gekennzeichnet, daß**
die Hauptfeder (18) stützt sich einerseits an dem Kolbenbund (6) des Hauptkolbens (3) und andererseits an der Stirnseite der Druckkammer (7) ab.

## Claims

1. A hydraulic multiway valve, comprising:
**a** magnet (12) and **a valve** piston (3) movable by the magnet (12) into a switch position (e.g. opening position), predetermined by a stop;
**a** power control unit for measuring and evaluating the course of the current supplied to the magnet (12) during switch of the valve into the switch position and/or during switch off of the magnet
wherein
the power control unit measures the course of the current supplied to the magnet during the switching procedure and determines whether the switch position is achieved,
**characterized in that**
after achieving the switch position the current is increased one more time substantially to the highest value reached in so far, and thereafter is decreased to the extent necessary for holding the piston in the switch position.

2. A hydraulic multiway valve according to claim 1,
**characterized in that**
the piston is movable by passing through a plurality of successive switch stages,
and that after achieving the last switch stage the current is increased one more time substantially to the highest value reached in so far, and thereafter is decreased to the extent necessary for holding the piston in the last switch stage.

3. A hydraulic multiway valve according to claim 1 or 2,
**characterized in that**
in the evaluation of the current at least prominent points of the actual course of current or the complete course of current are compared to corresponding points or to the whole of the expected course of current respectively, and
that deviations are signaled as error signals particularly at the valve itself, particularly by means of an optical signal.

4. A hydraulic multiway valve according to one of the claims 1 to 3,
**characterized in that**:
the deviations to be signaled as error signals are stored to the power control unit to represent limit values.

5. A hydraulic multiway valve according to one of claims 1 to 4
**characterized in that**:
it is a 3/2 multiway valve,
the control piston (3) of which is slidingly guided in the valve housing, and is moved by the plunger of the magnet (12) against the force of an spring (18) from its first position (e.g. closing position) into its second position (e.g. opening position) with
the housing of the valve defining in axial alignment a return flow chamber (20) at its one end, a consumer chamber (8) at the other end, and a pressure chamber (7) with pump channel (P) positioned between them,
the consumer chamber (8) being positioned on the side of the magnet and the return flow chamber (20) on the opposite side ;
the pressure chamber (7) with the pump channel (P) being separated from the consumer chamber (8) by a seating closure defined between the outer circumference of the main piston (3) and an inner flange separating the pressure chamber (7) from the consumer chamber (8);
the main piston (3) in its closing position closing the pressure chamber (7) with respect to the consumer chamber (8);
the consumer chamber (8) and the return flow chamber (20) with the
return flow channel being interconnected by a central channel (21);
the plunger of the magnet cooperating with a plunger piston (4), which is positioned in the valve housing for coaxial movement relative to the main piston (3), and which has a seat end (10) neighbouring the main piston (3), by which the plunger piston (4) reaching the main piston achieves its first switch position and closes the central channel (21), and pushing the main piston towards a stop means (24) achieves its second switch position in which the pressure chamber (7) is open to the consumer chamber(8).

6. A hydraulic multiway valve according to one of claims 1 to 4
**characterized in that**:
one of the ends of the main piston (3) is slidingly and sealingly guided in the return flow chamber (20),
the main piston (3) penetrates the pressure chamber (7) and intrudes into the consumer chamber (8) with the other of its ends and
the central channel (21) penetrates the main piston wherein the size of the seat surface on shoulder (6) resp. seat (5) corresponds substantially to the cross section (16) of the main piston (3) sealing the pressure chamber (7) and the return flow chamber (20) so that the main piston is substantially balanced, when the pressure chamber is closed.

7. A hydraulic multiway valve according to claim 6,
**characterized in that**
the valve housing comprises an outer housing (1) having a front side that mounts the magnet, and an inner housing (2) with one of its ends being enclosed by the consumer chamber (8) and penetrated by the plunger piston (4) and the other of its ends supporting the main spring (18),
wherein the cartridge (2) is movably positioned in, particularly to be screwed into the outer housing and wherein the plunger piston (4) is movable for opening the central channel (21) against a stop defined by the front side of the outer housing or of the magnet.

8. A hydraulic multiway valve according to claim 6 or 7,
**characterized in that**
the plunger piston is pushed by a safety spring (19) against the force of the magnet into its open position, so that the central channel (21) is open while the main piston (3) is in its closed position.

9. A hydraulic multiway valve according to claims 6 to 8
**characterized in that**
the main piston (3) on its outer circumference has a shoulder (6) in the shape of a conical seat;
that the valve housing has an inner circumference with an inner shoulder positioned between the pressure chamber (7) and the consumer chamber (8) in the shape of an inner cone as seat (5);
that shoulder with seat (6) as well as inner shoulder with seat (5) cooperate in the closed position of the main piston so that the pump channel and the pressure chamber are closed to the consumer chamber (8) and the consumer channel in the closed position of the main piston.

10. A hydraulic multiway valve according to one of claims 6 to 9
**characterized in that**
the end (9) of the main piston (3) extending into the consumer chamber (8) is conical, and cooperates with a seat end (10) of the plunger piston in the form of an inner cone for closing the central channel.

11. A hydraulic multiway valve according to one of claims 6 to 10
**characterized in that**
the main spring (18) is supported at one end by the shoulder (6) of the main piston (3) and at the other end by front side of the pressure chamber (7).

## Revendications

1. Valve de distribution hydraulique avec un aimant (12) et avec un piston de valve (3) qui est déplaçable par l'aimant (12) dans une position de commutation prédéterminée par une butée (par exemple la position d'ouverture) ; avec un dispositif de commande de courant, dans lequel l'allure du courant reçu de l'aimant (12) est mesurée et analysée lorsque la valve est commutée dans la position de commutation et/ou lorsque l'aimant est arrêté, dans quel cas l'allure du courant de l'aimant lors du processus de commutation est mesurée et l'arrivée dans la position de commutation est détectée par le dispositif de commande ; **caractérisée en ce qu'**après avoir atteint la position de commutation le courant est encore une fois augmenté sensiblement jusqu'au degré le plus élevé atteint jusqu'alors et est ensuite baissé jusqu'au degré nécessaire pour maintenir la position de commutation.

2. Valve de distribution hydraulique selon la revendication 1, **caractérisée en ce que** le piston de valve est commutable dans plusieurs étages de commutation se succédant et **en ce qu'**après avoir atteint le dernier étage de commutation le courant est encore une fois augmenté sensiblement jusqu'au degré le plus élevé atteint jusqu'alors et est ensuite baissé jusqu'au degré nécessaire pour maintenir le dernier étage de commutation.

3. Valve de distribution hydraulique selon la revendication 1 ou 2, **caractérisée en ce que** dans l'analyse, des points au moins marquants de l'allure réelle ou toute l'allure réelle du courant est comparée aux points correspondants de l'allure de consigne, respectivement à l'allure de consigne, et des écarts sont signalisés comme signalisations d'erreurs, notamment sur la valve elle-même, notamment par un signal optique.

4. Valve de distribution hydraulique selon l'une des revendications 1 à 3, **caractérisée en ce que** le dispositif de commande de courant a mémorisé comme valeurs de limite les écarts, qui doivent être signalisés en tant que signalisations d'erreurs.

5. Valve de distribution hydraulique selon l'une des revendications 1-4, **caractérisée en ce qu'**il s'agit d'une valve de distribution-3/2, dont le piston de commande est guidé de manière coulissante dans la chambre de valve et est déplaçable par le poussoir d'aimant d'un aimant (12) contre la force d'un ressort (18) de sa première position (par exemple position de fermeture) dans sa seconde position (par exemple position d'ouverture), dans quel cas
- la chambre de valve présente en alignement axial sur une extrémité une chambre de reflux (20), à l'autre extrémité une chambre de consommation (8) et une chambre de compression (7) se trouvant entre ces deux et ayant le raccord de pompe (P) ;
- la chambre de consommation (8) est agencée sur le coté tourné vers l'aimant et la chambre de reflux (20) sur le coté détourné de l'aimant ;
- la chambre de compression (7) avec le raccord de pompe (P) est séparée par rapport à la chambre de consommation (8) par une fermeture de siège entre la circonférence extérieure du piston principal (3) et une collerette intérieure qui sépare la chambre de compression (7) et la chambre de consommation (8) ;
- dans sa position de fermeture le piston principal (3) ferme la chambre de compression (7) par rapport à la chambre de consommation (8) ;
- la chambre de consommation (8) et la chambre de reflux (20) sont reliées l'une à l'autre au raccord de réservoir par un canal central (21) ;
- le poussoir d'aimant agit sur un piston de poussoir (4) qui dans le carter de valve est déplaçable coaxialement par rapport au piston principal (3) et qui présente une extrémité de siège (10) tournée vers le piston principal (3), extrémité de siège par laquelle le piston de poussoir (4) atteint sa première position de commutation lorsqu'il bute contre le piston principal et ferme le canal central (21) et atteint sa deuxième position de commutation par le déplacement du piston principal contre une butée (24), position de commutation dans laquelle la chambre de compression (7) est reliée à la chambre de consommation (8).

6. Valve de distribution hydraulique selon la revendication 5, **caractérisée en ce qu'**une extrémité du piston principal (3) est guidée de manière coulissante dans la chambre de reflux (20) et par rapport à la chambre de compression (7) de manière étanche, que le piston principal (3) pénètre la chambre de compression (7) et s'étend avec son autre extrémité dans la chambre de consommation (8) et que le canal central (21) pénètre le piston principal, la grandeur de la surface du siège au niveau de la collerette de siège (6), respectivement du siège (5), correspondant sensiblement à la section transversale (16) du piston principal (3) dans le carter de valve, étanchée par rapport à la chambre de compression (7) et par rapport à la chambre de reflux (20), de sorte que lorsque la chambre de compression (7) est fermée, la pression du piston principal est sensiblement compensée.

7. Valve de distribution hydraulique selon la revendication 6, **caractérisée en ce que** le carter de valve consiste en un carter extérieur (1), sur la face duquel l'aimant est rapporté, et en un carter intérieur (2), dans l'extrémité duquel le piston de poussoir (4) s'étend, extrémité étant entourée par la chambre de consommation (8), et sur l'autre extrémité duquel le ressort principal (18) s'appuie, dans quel cas la cartouche (2) est montée de manière déplaçable, notamment de manière à pouvoir être vissée dans le carter extérieur, et en vue d'ouvrir le canal central (21) le piston de poussoir (4) est déplaçable en butant contre la face frontale du carter extérieur ou de l'aimant.

8. Valve de distribution hydraulique selon la revendication 6 ou 7, **caractérisée en ce que** le piston de poussoir (4) est pressé dans sa position d'ouverture par un ressort de sécurité (19) contre la force de l'aimant, de manière telle que dans la position de fermeture du piston principal (3) le canal central (21) est ouvert.

9. Valve de distribution hydraulique selon l'une des revendications 6 à 8, **caractérisée en ce que** le piston principal (3) présente sur sa circonférence extérieure une collerette de piston (6) qui est réalisée en tant que cône de siège ; **en ce que** le carter de valve présente sur sa circonférence intérieure une collerette intérieure qui est agencée entre la chambre de compression (7) et la chambre de consommation (8) et qui possède un cône intérieur correspondant comme siège (5) ; **en ce que** dans la position de fermeture du piston de vanne la collerette extérieure avec son siège (6) ainsi que la collerette intérieure avec son siège (5) coopèrent de façon telle que dans la position de fermeture du piston principal (3) le raccord de pression et la chambre de compression sont fermés par rapport à la chambre de consommation (8) et par rapport au raccord de consommation de la valve.

10. Valve de distribution hydraulique selon l'une des revendications 6 à 9, **caractérisée en ce que** pour fermer le canal central l'extrémité (9) du piston principal (3) s'étendant dans la chambre de consommation (8) est réalisée de manière conique et coopère avec une extrémité de siège (10), dotée d'un cône intérieur, du piston de poussoir.

11. Valve de distribution hydraulique selon l'une des revendications 6 à 10, **caractérisée en ce que** le ressort principal (18) s'appuie d'une part contre la collerette de piston (6) du piston principal (3) et d'autre part contre la face frontale de la chambre de compression (7).
